# EUROPÄISCHE PATENTSCHRIFT

(11) **EP 0 843 051 B1**
(45) Veröffentlichungstag und Bekanntmachung des Hinweises auf die Patenterteilung: **23.07.2003**
(21) Anmeldenummer: 97810739.9
(22) Anmeldetag: 06.10.1997
(51) Int. Cl.: E03C 1/24, E03C 1/232

(54) **Ab- und Überlaufeinrichtung für Bade- und Duschwannen sowie Verfahren zur Montage einer solchen Einrichtung**
Outlet and overflow device for a bath and a shower as well as method for assembling such a device
Dispositif de vidange et de trop-plein pour une baignoire et une cuvette de douche et procédé pour assembler un tel dispositif

(30) Priorität: 14.11.1996 CH 281796
(43) Veröffentlichungstag der Anmeldung: 20.05.1998
(73) Patentinhaber: GEBERIT TECHNIK AG, 8645 Jona (CH)
(72) Erfinder: Röst, Maarten, 8645 Jona (CH)
(74) Vertreter: Groner, Manfred

(56) Entgegenhaltungen:
- DE-A- 2 054 145
- DE-U- 8 317 189
- US-A- 3 504 383
- US-A- 4 639 017
- US-A- 4 920 582

## Beschreibung

Die Erfindung betrifft eine Ab- und Überlaufeinrichtung für Bade- und Duschwannen nach dem Oberbegriff des Anspruchs 1.

Eine Einrichtung dieser Art ist im Stand der Technik durch die CH-A-657 885 bekannt geworden. Ähnliche Einrichtungen sind zudem aus der DE-A-19 25 673, der DE-O-88 08 175 sowie der DE-O-89 02 168 bekannt geworden. Diesen Einrichtungen ist gemeinsam, dass bei der Montage an den an die Abwasserleitung angeschlossenen Geruchsverschluss die Sammelleitung, die Überlaufleitung und die Ablaufleitung angeschlossen und im nachhinein die Wanne in die vorgesehene Position gebracht wird. Durch die für den Ablauf und den Überlauf in der Wanne angebrachten Öffnungen müssen bei diesen bekannten Einrichtungen die unter der Wanne befindlichen Leitungen gesucht und angeschlossen werden. Die Montage und insbesondere das Anschliessen des Überlaufs und des Ablaufs war bisher zeitaufwendig und umständlich. Trotz dieser Nachteile hat sich seit Jahrzehnten diese Montage im wesentlichen nicht stark geändert.

Die US 3,504,383 offenbart eine Überlaufeinrichtung an einer Badewanne, die eine Sammelleitung aufweist, welche in ein Rohr eingesetzt ist, das in vertikaler Ausrichtung in einen Gebäudeboden einbetoniert ist. Unterhalb des Gebäudebodens ist das Rohr mit einem Geruchsverschluss verbunden. Ein blindes Fügen von Sammelleitung und einbetoniertem Rohr dürfte kaum möglich sein.

Um die Installation eines Ablaufsystems an einer Wanne zu vereinfachen, ist im Stand der Technik zudem durch die DE-A-37 40 630 ein Wannenträger bekannt geworden, bei dem die genannten Leitungen vor dem Einsetzen der Wanne in Ausnehmungen des Wannenträgers fixiert werden. Der Vorteil soll darin bestehen, dass der Installateur das Ablaufsystem bei der Installation möglichst lange sieht und viel Bewegungsfreiheit hat. Das Anbringen des Überlaufs und des Ablaufs ist aber auch hier vergleichsweise zeitaufwendig und umständlich.

Der Erfindung liegt die Aufgabe zugrunde, eine Einrichtung der genannten Art zu schaffen, die eine einfachere und weniger zeitaufwendige Montage ermöglicht und die dennoch kostengünstig herstellbar ist.

Die Aufgabe ist bei einer gattungsgemässen Einrichtung gemäss Kennzeichen des Anspruchs 1 gelöst. Die Wanne ist hierbei noch frei und beliebig beweglich und selbstverständlich ist auch die Rückseite der Wanne frei zugänglich. Das Montieren der genannten Leitungen und auch des Überlaufs und des Ablaufs kann damit wesentlich schneller und auch einfacher erfolgen. Beim Montieren der Wanne wird dann gleichzeitig mit dem Aufsetzen der Wanne die Verbindung der Sammelleitung mit dem Geruchsverschluss hergestellt. Eine Montage ist auch bei der Verwendung eines Wannenträgers gemäss der DE-A-37 40 630 ohne weiteres möglich. Hierbei ist lediglich erforderlich, dass der Geruchsverschluss vor dem Aufsetzen der Wanne positioniert wird. Vorteilhafterweise erfolgt dies gemäss einer Weiterbildung der Erfindung mit einem stempelartigen Rohrteil, das zur Vormarkierung der Geruchsverschlussposition in die Sammelleitung einsetzbar ist.

Nach einer Weiterbildung der Erfindung ist die Sammelleitung mit einem unteren Ende vertikal in eine Aufnahmeöffnung des Geruchsverschlusses einsteckbar. Dies ermöglicht ein besonders sicheres Fügen der Verbindung und auch eine kostengünstige Herstellung. Eine besonders zuverlässige Abdichtung ist dann gewährleistet, wenn gemäss einer Weiterbildung der Erfindung die Aufnahmeöffnung des Geruchsverschlusses eine Manschettendichtung aufweist. Eine solche Dichtung kann ohne weiteres seitliche und auch achsiale Verschiebungen zwischen der Sammelleitung und dem Geruchsverschluss aufnehmen. Das erfindungsgemässe Verfahren zur Montage einer Ab- und Überlaufeinrichtung der genannten Art ergibt sich aus dem Verfahrensanspruch. Wesentlich ist auch hier die Vormontage der Sammelleitung sowie der Überlaufleitung und der Ablaufleitung an der Wanne.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: einen Teilschnitt durch eine Wanne und eine montierte erfindungsgemässe Einrichtung,
- Figur 2: eine Draufsicht auf eine erfindungsgemässe Einrichtung,
- Figur 3: schematisch das Fügen der Verbindung zwischen Geruchsverschluss und Sammelleitung, und
- Figur 4: eine Teilansicht der erfindungsgemässen Einrichtung mit einer Markiervorrichtung.

Die Bade- oder Duschwanne 19 besitzt in üblicher Weise eine obere Öffnung 18, an der ein Überlauf 16 befestigt ist. Innenseitig der Wanne 19 befindet sich am Überlauf 16 eine übliche Rosette 17. Eine zweite Öffnung 20 befindet sich im Boden 19a der Wanne und an dieser ist ein übliches Ablaufventil 22 befestigt.

Rückseitig der Wanne 19 ist am Überlauf 16 mit einem Balg 15 ein Überlaufrohr 14 angeschlossen, das an einem unteren Ende in einen nach oben gerichteten Rohrstutzen 13 eines T-Stücks 11 eingesetzt ist. Ein Dichtungsring 27 an der Innenseite des Rohrstutzens 13 dichtet die Überlaufleitung 14 gegen das T-Stück 11 ab. Das T-Stück 11 bildet mit einem horizontalen Teil die Ablaufleitung 12, welche mit einer Mutter 23 am Gehäuse des Ablaufs 22 angeschlossen ist. Die Überlaufleitung 14 und die Ablaufleitung 12 führen zu einer Sammelleitung 10, die vertikal nach unten gerichtet und am T-Stück 11 angeformt ist. Das T-Stück 11 und die Überlaufleitung 12 sowie die Gehäuse 16a und 22a des Überlaufs 16 beziehungsweise des Ablaufs 22 bilden eine Einheit, die an der Wanne 19 vormontierbar ist. Eine weitere vormontierbare Einheit ist durch einen Geruchsverschluss 3 gebildet, der mit einer Überwurfmutter 21 dicht an eine Abwasserleitung 4 angeschlossen ist. Dieser Geruchsverschluss 3 ruht beispielsweise auf einem höhenverstellbaren Distanzhalter 5, der auf einem Gebäudeboden 6 abgestellt ist. Der Geruchsverschluss 3 besitzt einen rohrförmigen Ansatz 7, der eine obere Öffnung 8 aufweist, in den eine nach innen gerichtete Dichtungsmanschette 9 angebracht ist. Wie die Figur 1 zeigt, ragt die Sammelleitung 10 in diesen rohrförmigen Ansatz 7 hinein, wobei die Dichtungsmanschette 9 die Sammelleitung 10 gegenüber dem Gehäuse 7a des Geruchsverschlusses 3 abdichtet. Um die Sammelleitung 10 mit dem Geruchsverschluss 3 zu verbinden, wird gemäss Figur 3 die Sammelleitung 10 vertikal von oben in Richtung des Pfeiles 26 durch die Manschette 9 hindurch in den Ansatz 7 eingeschoben. Dieses Zusammenstecken ist ohne Sicht und damit blind möglich. Voraussetzung ist lediglich eine entsprechende Positionierung des Geruchsverschlusses 3.

Um die Positionierung des Geruchsverschlusses 3 zu erleichtern, ist eine Markiervorrichtung vorgesehen, die einen rohrförmigen Stempel 24 aufweist, an dem ein Ring 25 aus Moosgummi angebracht ist. Auf diesem Moosgummiring 25 wird etwas Farbpulver aufgetragen. Zur Markierung der Position der Sammelleitung 10 wird die Wanne mit der vormontierten Einheit 2 und dem Stempel 24 in die vorgesehene Position gebracht. Der Moosgummiring 25 hinterlässt hierbei auf dem Distanzhalter 5 oder dem Boden 6 einen Farbring, der nach dem Entfernen der Wanne 19 zur Positionierung des Geruchsverschlusses 3 benützt wird. Ist der Geruchsverschluss 3 positioniert und an der Abwasserleitung 4 angeschraubt, so ist auch gewährleistet, dass beim Montieren der Wanne die Sammelleitung 10 positionsgenau in den Ansatz 7 eingreift. Dies ist auch dann der Fall, wenn die Wanne 19 mit einem hier nicht gezeigten Wannenträger installiert wird. Ist der Geruchsverschluss genau positioniert, so muss lediglich noch die Wanne 19 mit der vormontierten Einheit in den Wannenträger eingesetzt werden. Der Überlauf und der Ablauf können vollständig vormontiert sein, so dass nach dem Einsetzen der Wanne in den Wannenträger die Installationsarbeiten im wesentlichen abgeschlossen sind.

## Patentansprüche

1. Ab- und Überlaufeinrichtung für Bade- und Duschwannen (19), mit eine Sammelleitung und mit einem Geruchsverschluss (3), der an die Sammelleitung (10) anzuschliessen und auf einen Gebäudeboden (6) abgestellt ist, wobei die Sammelleitung (10) eine Überlaufleitung (14) und eine Ablaufleitung miteinander verbindet, **dadurch gekennzeichnet, dass** die Verbindung zwischen der Sammelleitung (10) und einer Aufnahmeöffnung (8) des Geruchsverschlusses (3) selbstdichtend und blind fügbar ausgebildet ist und dass die Aufnahmeöffnung (8) des Geruchsverschlusses (3) eine Manschettendichtung (9) aufweist, welche die Sammelleitung (10) gegenüber dem Geruchsverschluss (9) abdichtet.

2. Einrichtung nach Anspruch 1, **dadurch gekennzeichnet, dass** die Sammelleitung (10) mit ihrem unteren Ende (10a) vertikal in eine Aufnahmeöffnung (8) des Geruchsverschlusses (3) einsteckbar ist.

3. Einrichtung nach Anspruch 1 oder 2, **dadurch gekennzeichnet, dass** die Sammelleitung (10) ein an der Ablaufleitung (12) angeformter Stutzen ist, der im wesentlichen vollständig in den Geruchsverschluss (3) einsteckbar ist.

4. Einrichtung nach einem der Ansprüche 1 bis 3, deren Ende (14a) ablängbar ist und dieses untere Ende in einen an der Ablaufleitung (12) angeformten und nach oben gerichteten Rohrstutzen (13) eingesteckt ist.

5. Einrichtung nach einem der ansprüche 1 bis 4, **gekennzeichnet durch** ein stempelartiges Rohrteil (24), das zur Vormarkierung der Geruchsverschlussposition in die Sammelleitung (11) einsetzbar ist.

6. Verfahren zur Montage einer Ab- und Überlaufeinrichtung (2, 3) für Bade- und Duschwannen, mit einem Geruchsverschluss (3), der an eine Sammelleitung (10) anzuschliessen und auf einen Gebäudeboden (6) abzustellen ist, welche eine Überlaufleitung (14) und eine Ablaufleitung (12) miteinander verbindet, **dadurch gekennzeichnet, dass** das Geruchsverschlussgehäuse (7a) und eine Einheit (2) aus dem Überlaufrohr, dem Ablaufrohr (12) und der Sammelleitung (14) separate auf dem Gebäudeboden (5, 6) bzw. an der Wanne (19) vormontiert werden, dass das Geruchsverschlussgehäuse (7a) positioniert wird und das die Sammelleitung (10) beim Einrichten der Wanne (19) von oben in das Geruchsverschlussgehäuse (7a) eingesetzt wird, wobei das Geruchsverschlussgehäuse (7a) eine Manschettendichtung (9) aufweist, welche die eingesetzte Sammelleitung (10) gegen das Geruchsverschlussgehäuse (7a) abdichtet.

## Claims

1. Drainage and overflow arrangement for bathtubs and shower trays (19), having a collecting line and having an odour seal (3), which is to be connected to the collecting line (10) and is positioned on a building floor (6), the collecting line (10) connecting an overflow line (14) and a drainage line to one another, **characterized in that** the connection between the collecting line (10) and an accommodating opening (8) of the odour seal (3) is self-sealing and suitable for blind joining, and **in that** the accommodated opening (8) of the odour seal (3) has a sealing collar (9) which seals the collecting line (10) in relation to the odour seal (9).

2. Arrangement according to Claim 1, **characterized in that** the collecting line (10) can be plugged vertically, by way of its bottom end (10a), into an accommodating opening (8) of the odour seal (3).

3. Arrangement according to Claim 1 or 2, **characterized in that** the collecting line (10) is a connector which is integrally formed on the drainage line (12) and can be plugged, essentially in its entirety, into the odour seal (3).

4. Arrangement according to one of Claims 1 to 3, the end (14a) of which can be cut to length, and this bottom end is plugged into an upwardly directed pipe connector (13) which is integrally formed on the drainage line (12).

5. Arrangement according to one of Claims 1 to 4, **characterized by** a ram-like pipe part (24) which can be inserted into the collecting line (10) for the purpose of pre-marking the odour-seal position.

6. Method of installing a drainage and overflow arrangement (2, 3) for bathtubs and shower trays, having an odour seal (3) which is to be connected to a collecting line (10) and positioned on a building floor (6), the collecting line connecting an overflow line (14) and a drainage line (12) to one another, **characterized in that** the odour-seal housing (7a) and a unit (2) comprising the overflow pipe, the drainage pipe (12) and the collecting line (14) are separately pre-assembled on the building floor (5, 6) or on the bathtub or shower tray (19), **in that** the odour-seal housing (7a) is positioned, and **in that** the collecting line (10) is inserted into the odour-seal housing (7a) from above when the bathtub or shower tray (19) is fitted, the odour-seal housing (7a) having a sealing collar (9) which seals the inserted collecting line (10) in relation to the odour-seal housing (7a).

## Revendications

1. Dispositif de vidange et de trop-plein pour une baignoire ou pour un bac de douche (19) qui comprend une canalisation collectrice et un siphon (3) que l'on raccorde à la canalisation collectrice (10) et que l'on pose sur le sol d'un bâtiment (6), dans lequel la canalisation collectrice (10) raccorde entre elles une canalisation de trop-plein (14) et une canalisation de vidange, **caractérisé en ce que** le raccord entre la canalisation collectrice (10) et une ouverture de réception (8) du siphon (3) est construit de façon à être auto-étanche et à pouvoir être assemblé en aveugle, et **en ce que** l'ouverture de réception (8) du siphon (3) présente un joint d'étanchéité (9) qui rend la canalisation collectrice (10) étanche par rapport au siphon (3).

2. Dispositif selon la revendication 1, **caractérisé en ce que** l'on peut emboîter verticalement la canalisation collectrice (10), au niveau de son extrémité inférieure (10a), dans une ouverture de réception (8) du siphon (3).

3. Dispositif selon la revendication 1 ou 2, **caractérisé en ce que** la canalisation collectrice (10) est une tubulure qui est formée dans la canalisation de vidange (12) et que l'on peut emboîter presque entièrement dans le siphon (3).

4. Dispositif selon l'une quelconque des revendications 1 à 3, dont on peut couper l'extrémité (14a), laquelle extrémité inférieure est emboîtée dans une tubulure de raccord (13) qui est dirigée vers le haut et formée dans la canalisation de vidange (12).

5. Dispositif selon l'une quelconque des revendications 1 à 4, **caractérisé par** un élément de tuyau (24) de type tampon que l'on peut introduire dans la canalisation collectrice (10) pour le marquage préalable de la position du siphon .

6. Procédé pour le montage d'un dispositif de vidange et de trop-plein (2, 3) pour une baignoire ou pour un bac de douche, qui comprend un siphon (3) que l'on raccorde à une canalisation collectrice (10) et que l'on pose sur le sol d'un bâtiment (6), canalisation qui raccorde entre elles une canalisation de trop-plein (14) à une canalisation de vidange (12), **caractérisé en ce que** l'on monte au préalable, séparément, le logement de siphon (7a) et un ensemble, composé du tuyau de trop-plein, du tuyau de vidange (12) et de la canalisation collectrice (10), respectivement sur le sol du bâtiment (5, 6) et contre la baignoire (19), **en ce que** l'on positionne le logement de siphon (7a) et **en ce que**, lors du montage de la baignoire (19), on introduit par le haut la canalisation collectrice (10) dans le logement de siphon (7a), le logement de siphon (7a) présentant un joint d'étanchéité (9) qui rend la canalisation collectrice (10) emboîtée étanche par rapport au logement de siphon (7a).
